# FASCICULE DE BREVET EUROPEEN

(11) **EP 0 434 555 B1**
(45) Date de publication et mention de la délivrance du brevet: **27.10.1993**
(21) Numéro de dépôt: 90403667.0
(22) Date de dépôt: 19.12.1990
(51) Int. Cl.: E01D 19/12, E01D 9/02, E01D 11/00

(54) **Viaduc pour voie de chemin de fer**
Viadukt für Eisenbahngleise
Viaduct for a railway track

(30) Priorité: 22.12.1989 FR 8917117
(43) Date de publication de la demande: 26.06.1991
(73) Titulaire: SOULE, F-65200 Bagnères-de-Bigorre (FR); Régie Autonome des Transports Parisiens, 75006 Paris (FR)
(72) Inventeur: Deslaugiers, François, F-75014 Paris (FR); Huon de Kermadec, Jean, F-75007 Paris (FR); Lizerand, Jean-Claude, F-75016 Paris (FR); Ratinaud, Alain, F-92400 Courbevoie (FR)
(74) Mandataire: CABINET BONNET-THIRION

(56) Documents cités:
- DE-B- 1 062 265
- DE-C- 733 601
- FR-A- 1 246 810
- GB-A- 23 639
- US-A- 2 057 168
- US-A- 2 160 791
- US-A- 4 274 336

## Description

L'invention se rapporte à un viaduc pour voie de chemin de fer permettant la circulation en aérien de véhicules roulant sur deux rails; elle concerne plus particulièrement une nouvelle architecture d'un tel viaduc, s'insérant particulièrement bien en site urbain.

Jusqu'à présent, les transports sur rails se sont essentiellement développés avec des trains de véhicules lourds. Pour ce qui concerne les trajets urbains, les transports de ce genre se sont surtout développés au sol (tramways) et en souterrain (métropolitain). Les tronçons de métro aérien construits jusqu'ici comportent une infrastructure très massive qui ne s'intègre généralement pas de façon heureuse dans le paysage urbain.
L'exploitation de ces lignes aériennes est souvent bruyante et mal supportée par les riverains.

Depuis quelques années, sont apparus des systèmes de transport sur rails utilisant des véhicules de plus petite capacité, d'utilisation plus souple et peu bruyants. Ces systèmes très performants peuvent contribuer à changer la physionomie des transports publics dans les villes mais il apparaît que, pour des raisons économiques, leur développement est directement lié à une exploitation sur une infrastructure aérienne. Or, jusqu'à présent, les réalisations de ce type font appel à un viaduc de conception classique et par conséquent d'aspect général massif s'intégrant difficilement dans le paysage urbain. En outre, le prix de revient d'un tel viaduc est élevé, et peut représenter plus de la moitié du coût total d'une nouvelle ligne de transport. Plus précisément, dans un tel viaduc de conception classique, les rails reposent sur un tablier comprenant un assemblage de traverses et de poutres et le tablier est lui-même porté par des piliers. Le tablier doit être conçu pour supporter le poids de la voie ferrée et des véhicules.

Le DE-C-733 601 décrit une structure de pont de chemin de fer dans laquelle les rails sont portés par des poutres longitudinales de section importante et fixés à celles-ci pour en augmenter la rigidité.

L'invention propose principalement une nouvelle structure de tablier permettant d'alléger considérablement la masse de l'ensemble du viaduc.

Plus précisément, l'invention concerne donc un viaduc pour voie de chemin de fer, pour véhicule roulant sur deux rails ou moyens de roulement analogues, comportant un tablier maintenu au-dessus du sol par des piliers ou structures analogues, dans lequel lesdits rails font partie intégrante dudit tablier et dans lequel au moins une partie dudit tablier est constituée par des tronçons de structure métallique ajourée, caractérisé en ce que lesdits rails sont sous-tendus et/ou suspendus et en ce que des éléments de ce tablier adaptés et dimensionnés pour supporter la majeure partie des efforts de compression longitudinale engendrés par le passage d'un véhicule sont constitués par les rails eux-mêmes.

On entend par "structure métallique ajourée" une structure composée d'un assemblage de barres ou tirants incluant principalement les rails, les traverses et d'autres éléments de structure analogues qui sont des profilés de section faible par rapport à leur longueur. Il va de soi cependant que la définition de structure métallique "ajourée" ne concerne que l'ossature porteuse et qu'un viaduc ainsi conçu mais "habillé" d'éléments décoratifs lui faisant perdre son apparence ajourée, tomberait néanmoins dans le domaine de protection défini ci-dessus.

On peut ainsi envisager un viaduc dont le tablier est essentiellement réalisé par assemblage d'éléments métalliques directement liés aux rails. Ainsi, les rails ne sont plus seulement destinés à supporter localement le poids des trains et à les guider, mais ils constituent aussi des éléments importants du tablier lui-même, connectés au reste de l'infrastructure pour absorber certaines contraintes et notamment des efforts de compression longitudinale engendrés par le passage d'un véhicule ou train de véhicules. En effet, dans une structure de tablier métallique, les éléments qui travaillent en compression (et qui risquent donc d'être détériorés par flambage) doivent avoir des sections beaucoup plus importantes que ceux qui travaillent essentiellement en traction. Or, la section normale d'un rail peut être suffisante pour résister convenablement aux efforts de compression longitudinale qui prennent naissance au passage d'un train. Autrement dit, une caractéristique remarquable de l'invention consiste à agencer le tablier pour que les efforts de compression longitudinale définis ci-dessus soient essentiellement supportés par les rails eux-mêmes. De cette façon, le reste de l'infrastructure peut être constitué d'éléments de relativement faible section et particulièrement ceux qui ne travaillent qu'en traction. Ces derniers peuvent alors être de simples tirants ou câbles de quelques centimètres de diamètre. De ce fait, l'ensemble du tablier se trouve considérablement allégé puisque essentiellement constitué de l'assemblage des rails, de traverses et de tirants ou câbles. Il acquiert donc une sorte de "transparence" qui facilite beaucoup son insertion dans un paysage urbain pour un coût beaucoup plus faible que celui d'une solution classique.

On distingue essentiellement deux sortes de viaducs répondant à la définition de l'invention énoncée ci-dessus: les viaducs "sous-tendus" dans lesquels les rails sont montés à la partie supérieure d'une poutre en treillis et où les éléments inférieurs de cette poutre sont constitués principalement par des tirants agencés pour travailler en traction et les viaducs "suspendus" où les rails sont portés par des traverses, ces dernières étant elles-mêmes rattachées par des câbles ou tirants à des points d'ancrage supérieurs, appartenant par exemple aux piliers.

L'invention sera mieux comprise et d'autres avantages de celle-ci apparaîtront plus clairement à la lumière de la description qui va suivre de plusieurs modes de réalisation de viaducs conformes à son principe, donnée uniquement à titre d'exemple et faite en référence aux dessins annexés dans lesquels:
- la figure 1 est une vue schématique en élévation d'une partie de viaduc conforme à l'invention;
- la figure 2 est une vue en perspective d'un tronçon autoporteur du tablier de ce viaduc;
- les figures 3 à 6 sont des vues de détails de l'assemblage de différents éléments du tronçon de tablier de la figure 2;
- la figure 7 est une vue schématique en élévation d'une partie d'un autre type de viaduc conforme à l'invention; et
- la figure 8 est une vue de dessus du viaduc de la figure 7.

En se reportant plus particulièrement aux figures 1 et 2, on a représenté un viaduc 11 portant deux voies de chemin de fer 12, 13 à deux rails chacune. De ce fait, le viaduc comprend quatre rails 14, parallèles. Il est constitué de tronçons métalliques 16 définissant une structure ajourée en treillis, portés entre des piliers 18 ou supports analogues. Dans l'exemple, chaque tronçon forme une sorte de poutre individualisée qui peut être préfabriquée et dont les extrémités reposent sur des piliers. On peut envisager de souder les rails bout-à-bout une fois les tronçons posés en laissant subsister à des emplacements convenables les espaces de dilatation nécessaire, spécialement lorsque les tronçons sont disposés en ligne droite. On peut aussi envisager une construction sur place des différents tronçons, auquel cas les rails peuvent être plus longs que la distance entre les piliers. L'ensemble des tronçons métalliques 16 forme le tablier du viaduc et, conformément au principe de l'invention, les rails 14 font partie intégrante de ce tablier. Chaque tronçon métallique 16 forme ici une sorte de poutre métallique en treillis, autoportante, et les rails occupent la partie supérieure de cette poutre. Ils sont donc naturellement placés pour supporter l'essentiel des efforts de compression longitudinale engendrés dans la poutre au passage des véhicules. Ces rails ainsi intégrés au tablier sont sous-tendus par des tirants 20 constituant, en association avec des éléments formant traverse 22, ici triangulaires et des traverses 26 (aux extrémités de chaque tronçon) un réseau triangulé, entièrement métallique, par lequel les rails sont sous-tendus. Plus précisément, chaque élément triangulaire formant traverse 22 est monté verticalement sous les rails. Il comporte un segment horizontal supérieur 22a, constituant la traverse proprement dite et s'étendant perpendiculairement aux rails et deux segments latéraux inclinés 22b, formant un V. Les rails sont fixés au segment horizontal supérieur 22a. Au passage d'un véhicule, le segment 22a subit essentiellement des contraintes de flexion tandis que les segments 22b subissent des contraintes de compression. Ils sont donc dimensionnés pour résister à ces types d'efforts, c'est-à-dire notamment pour éviter le flambage. Les traverses 26, aux extrémités de chaque tronçon 16 sont sensiblement identiques aux segments 22a et sont fixées aux rails de la même façon. Les éléments 22 et les traverses 26 sont régulièrement espacés les uns des autres. Les tirants 20 sont, quant à eux, de section notablement plus faible car ils sont montés pour n'être pratiquement soumis qu'à des efforts de traction. Selon l'exemple non limitatif représenté, la triangulation est réalisée en montant un tel tirant entre l'extrémité inférieure 25 de chaque élément 22 et les extrémités des traverses 26 et/ou des éléments 22, voisins. De cette façon, ladite poutre est uniquement constituée de mailles triangulaires rigides et indéformables. Comme mentionné ci-dessus, certains au moins des tirants peuvent être remplacés par des câbles.

Les figures 3 à 6 montrent plusieurs montages possibles pour assembler des éléments 22 et les différents tirants 20 qui y sont rattachés. Sur les figures 3 à 5, l'assemblage convient pour l'extrémité inférieure 25a d'un élément 22 situé entre deux autres éléments 22. Un tel montage peut comporter, par exemple, des plaques 28 fixées au voisinage de ladite extrémité inférieure 25a et les extrémités des tirants 20 correspondants sont fixées, de préférence soudées, auxdites plaques. Dans les exemples des figures 3 et 5, les segments 22b de l'élément 22 ont une section carrée et les plaques 28 sont avantageusement soudées sur les faces extérieures de ces segments, près de l'extrémité 25a. Pour l'assemblage d'un tirant et de la plaque, on peut pratiquer une fente longitudinale à l'extrémité du tirant, engager cette extrémité fendue sur la plaque et souder. On peut au contraire pratiquer la fente dans la plaque, y placer l'extrémité du tirant et souder. On peut aussi monter une sorte de pièce de raccordement 32, ici en forme de chape, à l'extrémité du tirant (voir figure 5) engager celle-ci sur la plaque et la fixer dans cette position, soit par boulonnage, soit par soudure. L'extrémité du tirant 20 peut avantageusement être munie d'une partie filetée 33 tandis que la pièce de raccordement 32 comporte un trou taraudé. La pièce de raccordement 32 forme ainsi une sorte d'écrou et ce montage permet d'ajuster sur place la longueur utile du tirant.

S'agissant du montage des tirants reliés à l'extrémité inférieure 25a d'un élément 22 situé entre deux autres éléments 22, il existe deux tirants horizontaux inférieurs (repérés 20a, 20b sur les dessins) qui relient les extrémités inférieures de ces trois éléments 22. Comme le montrent les figures 3 à 5, ces tirants horizontaux alignés peuvent être d'un seul tenant, la barre métallique cylindrique définissant l'ensemble desdits tirants étant fixée, par exemple soudée aux extrémités inférieures des éléments 22. Bien entendu, le même montage peut s'appliquer pour un nombre quelconque de tirants horizontaux inférieurs reliant plus de trois éléments 22 successifs.

Sur la figure 4, le montage des tirants 20 inclinés ne fait plus appel à une plaque 28. Ainsi, les deux tirants 20 inclinés reliant respectivement une même extrémité inférieure d'un élément formant traverse à une extrémité supérieure (au niveau de la voie) d'un élément 22 voisin ou à une extrémité d'une traverse 26 voisine, sont d'un seul tenant formant un coude 34 au voisinage de ladite extrémité inférieure. Une fixation, comme de préférence une soudure, est réalisée entre ces deux tirants 20 et l'élément 22, au niveau dudit coude. Pour ce faire, une pièce d'appui 35 est fixée, de préférence soudée, à la paroi latérale externe de chaque segment 22b. Cette pièce comporte avantageusement un bord courbe correspondant à la courbure de la barre métallique constituant les tirants. Cette dernière est coudée au niveau de la pièce d'appui et soudée contre ledit bord courbe. Le même montage est bien entendu possible pour ce qui concerne l'extrémité inférieure d'un élément 22 situé entre un élément 22 semblable et une traverse d'extrémité 26.

De même, il est clair que le même montage peut être appliqué pour les tirants rejoignant une même extrémité supérieure d'un élément 22. Autrement dit, deux tirants inclinés reliant respectivement une même extrémité supérieure d'un élément 22 à une extrémité inférieure d'un élément 22 voisin peuvent être d'un seul tenant formant un coude au voisinage de ladite extrémité supérieure, c'est-à-dire au niveau de la voie. La fixation est de préférence réalisée par soudure au niveau du coude de la barre métallique, avantageusement contre le bord courbe d'une pièce d'appui analogue à la pièce 35. En utilisant le même montage successivement aux extrémités inférieures et supérieures des éléments formant traverses, on peut réaliser l'ensemble des tirants inclinés d'un même tronçon formant poutre à partir de seulement quatre barres métalliques de longueur convenable, quel que soit le nombre d'éléments 22 entrant dans la constitution de la poutre.

La figure 6 représente encore un autre type de raccordement des tirants inclinés à une extrémité supérieure (située au niveau de la voie) d'un élément 22. Cette fixation fait appel à des plaques 38 jouant le même rôle que les plaques 28, c'est-à-dire assurant la fixation soudée de l'extrémité d'un tirant incliné correspondant. Chaque plaque 38 est fixée, de préférence soudée, à un segment 22b sur une face de celui-ci perpendiculaire à la voie de chemin de fer. La plaque 38 est aussi de préférence soudée sous le rail 14 extérieur voisin. La position exacte de la plaque par rapport au segment 22b peut varier transversalement de quelques centimètres, d'un élément 22 à l'autre, pour permettre le croisement sans contrainte et de préférence sans contact des tirants inclinés 20.

Pour la réalisation de tronçons métalliques 16 courbes, il suffit de prévoir des rails 14 cintrés, avec la courbure choisie et des tirants 20 de longueurs différentes et adaptées de part et d'autre dudit tronçon.

Les figures 7 et 8 montrent une variante de l'application du principe de l'invention à une structure de viaduc où les rails 14 sont suspendus. Dans ce mode de réalisation, le tablier est essentiellement constitué par les rails 14 eux-mêmes et des traverses 40 régulièrement espacées le long de la voie et fixées auxdits rails. Les traverses sont elles-mêmes raccordées, par leurs extrémités, à des tirants 42, câbles ou analogues, reliés à des points d'ancrage 43 supérieurs au tablier. Dans l'exemple représenté, ces points d'ancrage 43 sont constitués par les sommets des piliers 45 ou structures analogues. Chaque pilier est ici constitué par deux paires de montants inclinés s'étendant de part et d'autre de la voie et se rejoignant pour définir les points d'ancrage supérieurs. Comme dans le mode de réalisation précédent, les rails 14 intégrés à la structure du tablier, sont montés pour absorber les efforts de compression longitudinale dûs au passage des véhicules tandis que les tirants 42 travaillent en traction.

Bien entendu, de nombreuses variantes et adaptations sont possibles. Pour les poutres en treillis décrites ci-dessus, l'agencement des profilés peut être tel que ceux-ci ne travaillent pas exclusivement en traction. On peut aussi combiner des sections "sous-tendues" et des sections "suspendues" alternant le long de la ligne. On peut encore envisager que des tronçons sous-tendus soient intégrés à une structure suspendue, ce qui est intéressant pour de longues portées entre piliers avec un nombre réduit de tirants ou câbles montés selon la configuration de la figure 7. Enfin, le tablier peut avantageusement comporter une passerelle longitudinale pour l'entretien et éventuellement l'évacuation des passagers. Pour un tablier portant deux voies de circulation, cette passerelle pourra avantageusement être au centre, entre les deux voies.

## Revendications

1. Viaduc pour voie de chemin de fer, pour véhicule roulant sur deux rails ou moyens de roulement analogues, comportant un tablier maintenu au-dessus du sol par des piliers (18, 45) ou structures analogues, dans lequel lesdits rails (14) font partie intégrante dudit tablier et dans lequel au moins une partie dudit tablier est constituée par des tronçons (16) de structure métallique ajourée, caractérisé en ce que lesdits rails sont sous-tendus et/ou suspendus et en ce que des éléments de ce tablier adaptés et dimensionnés pour supporter la majeure partie des efforts de compression longitudinale engendrés par le passage d'un véhicule sont constitués par les rails (14) eux-mêmes.

2. Viaduc selon la revendication 1, caractérisé en ce qu'un tel tronçon forme une poutre dont lesdits rails (14) occupent la partie supérieure et sont sous-tendus par des tirants (20) et/ou câbles d'un réseau triangulé.

3. Viaduc selon la revendication 2, caractérisé en ce que ledit tronçon comporte au moins un élément formant traverse (22), de préférence triangulaire, fixé verticalement sous les rails, en ce que l'extrémité inférieure (25,25a) de cet élément est reliée aux extrémités de traverses (26) et/ou éléments formant traverse (22), voisins, par des tirants (20) ou câbles travaillant essentiellement en traction.

4. Viaduc selon la revendication 3, caractérisé en ce qu'un tel élément formant traverse est muni d'au moins une plaque (28, 38) fixée au voisinage de l'une de ses extrémités et en ce qu'au moins une extrémité d'un tel tirant (20) est fixée à ladite plaque.

5. Viaduc selon la revendication 3 ou 4, caractérisé en ce que deux tirants inclinés reliant respectivement une même extrémité inférieure d'un élément formant traverse (22) à une extrémité supérieure d'un élément formant traverse (22) voisin ou à une extrémité d'une traverse (26) voisine, sont d'un seul tenant formant un coude (34) au voisinage de ladite extrémité inférieure, une fixation, de préférence une soudure, étant réalisée entre ces tirants et l'élément, au niveau dudit coude.

6. Viaduc selon l'une des revendications 3 à 5, caractérisé en ce qu'au moins deux tirants inclinés reliant respectivement une même extrémité supérieure d'un élément formant traverse (22) à une extrémité inférieure d'un élément formant traverse (22) voisin sont d'un seul tenant formant un coude au voisinage de ladite extrémité supérieure, une fixation, de préférence une soudure, étant réalisée entre ces tirants et ledit élément formant traverse, au niveau dudit coude.

7. Viaduc selon l'une des revendications 3 à 6, caractérisé en ce que des tirants horizontaux inférieurs (20a, 20b) reliant les extrémités d'au moins trois éléments formant traverse (22) voisins sont d'un seul tenant.

8. Viaduc selon l'une des revendications 3 à 7, caractérisé en ce que certains des tirants au moins ont une extrémité filetée (33) sur laquelle est vissée une pièce de raccordement (32) formant écrou, elle-même fixée à l'élément formant traverse ou à la traverse correspondante.

9. Viaduc selon l'une des revendications précédentes, caractérisé en ce qu'au moins une partie dudit tablier est simplement constituée par les rails (14) et des traverses (40) fixées auxdits rails et en ce que lesdites traverses sont elles-mêmes raccordées par leurs extrémités à des tirants (42), câbles ou analogues reliés à des points d'ancrage (43) supérieures audit tablier, sur lesdits piliers (45) ou structures analogues.

10. Viaduc selon l'une des revendications précédentes, caractérisé en ce qu'au moins une partie dudit tablier est constituée de tronçons d'une structure métallique ajourée précités raccordés à des tirants (42), câbles ou analogues reliés à des points d'ancrage (43) supérieurs audit tablier.

11. Viaduc selon l'une des revendications précédentes, caractérisé en ce que ledit tablier comporte une passerelle longitudinale.

12. Viaduc selon la revendication 11 comportant deux voies parallèles (12,13), caractérisé en ce que ladite passerelle s'étend entre les deux voies.

## Patentansprüche

1. Viadukt für Eisenbahngleise für Fahrzeuge, die auf zwei Schienen oder analogen Laufeinrichtungen fahren, mit einem Brückenbelag, der von Pfeilern (18, 45) oder analogen Strukturen über Grund gehalten wird, bei dem die Schienen (14) einen integralen Teil des Brückenbelages bilden und bei dem mindestens ein Teil des Brückenbelages von Abschnitten (16) metallischer durchbrochener Struktur gebildet ist, dadurch gekennzeichnet, daß die Schienen abgestützt und/oder aufgehängt sind und daß die zum Aufnehmen des überwiegenden Teils von durch das Passieren eines Fahrzeugs erzeugten Druckspannungen dienenden und dimensionierten Elemente des Brückenbelages von den Schienen (14) selbst gebildet werden.

2. Viadukt nach Anspruch 1, dadurch gekennzeichnet, daß ein solcher Abschnitt einen Träger bildet, bei dem die Schienen (14) den oberen Teil einnehmen und von Zugstreben (20) und/oder Trossen in einem dreieckigen Netzwerk umspannt sind.

3. Viadukt nach Anspruch 2, dadurch gekennzeichnet, daß der Abschnitt mindestens ein eine Traverse, vorzugsweise im Dreieck, bildendes Element (22) beinhaltet, das vertikal unter den Schienen befestigt ist, und daß das untere Ende (25, 25a) des Elementes mit im wesentlichen Zug ausübenden Streben (20) oder Trossen mit den Enden benachbarter Querstreben (26) und/oder Traversen bildender Elemente (22) verbunden ist.

4. Viadukt nach Anspruch 3, dadurch gekennzeichnet, daß ein solches eine Traverse bildendes Element mit mindestens einer Platte (28, 38) versehen ist, die in der Nachbarschaft eines seiner Enden befestigt ist, und daß mindestens ein Ende einer solchen Zugstrebe (20) an der Platte befestigt ist.

5. Viadukt nach Anspruch 3 oder 4, dadurch gekennzeichnet, daß zwei schrägverlaufende Zugstreben, die jeweils ein und dasselbe untere Ende eines eine Traverse bildenden Elements (22) mit einem oberen Ende eines eine Traverse bildenden benachbarten Elements (22) oder mit einem Ende einer benachbarten Querstrebe (26) verbinden, einstückig ausgeführt sind und einen Bogen (34) in der Nähe des unteren Endes bilden, wobei in der Höhe des Bogens zwischen den Zugstreben und dem Element eine Befestigung, vorzugsweise eine Verschweißung, realisiert ist.

6. Viadukt nach einem der Ansprüche 3 bis 5, dadurch gekennzeichnet, daß mindestens zwei schragverlaufende Zugstreben, die jeweils ein und dasselbe obere Ende eines eine Traverse bildenden Elements (22) mit einem unteren Ende eines eine Traverse bildenden benachbarten Elements (22) verbinden, einstückig ausgebildet sind und einen Bogen in der Nähe des oberen Endes bilden, wobei in der Höhe des Bogens zwischen den Zugstreben und dem eine Traverse bildenden Element eine Befestigung, vorzugsweise eine Verschweißung, realisiert ist.

7. Viadukt nach einem der Ansprüche 3 bis 6, dadurch gekennzeichnet, daß diejenigen horizontalen unteren Zugstreben (20a, 20b), welche die Enden wenigstens dreier benachbarter eine Traverse bildender Elemente (22) verbinden, einstückig sind.

8. Viadukt nach einem der Ansprüche 3 bis 7, dadurch gekennzeichnet, daß wenigstens bestimmte Zugstreben ein mit einem Gewinde versehenes Ende (33) haben, auf das ein Befestigungsstück (32) in Form einer Mutter aufgeschraubt ist, die selbst an dem entsprechenden eine Traverse bildenden Element oder an der entsprechenden Querstrebe befestigt ist.

9. Viadukt nach einem der vorangehenden Ansprüche, dadurch gekennzeichnet, daß wenigsten ein Teil des Brückenbelages einfach von den Schienen (14) und von an den Schienen befestigten Querstreben (40) gebildet ist und daß die Querstreben selbst über ihre Enden an Zugstreben (42), Trossen o. dgl. angebracht sind, die mit Verankerungspunkten (43) über dem Brückenbelag an den Pfeilern (45) oder analogen Strukturen verbunden sind.

10. Viadukt nach einem der vorangehenden Ansprüche, dadurch gekennzeichnet, daß wenigstens ein Teil des Brückenbelages von den genannten Abschnitten metallischer durchbrochener Struktur gebildet ist, die an mit verankerungspunkten (43) über dem Brückenbelag verbundenen Zugstreben (42), Trossen o. dgl. angebracht sind.

11. Viadukt nach einem der vorangehenden Ansprüche, dadurch gekennzeichnet, daß der Brückenbelag einen Längs-Laufsteg beinhaltet.

12. Viadukt nach Anspruch 11, mit zwei parallelen Gleisen, dadurch gekennzeichnet, daß sich der Laufsteg zwischen den beiden Gleisen erstreckt.

## Claims

1. A viaduct for a railway track, for a vehicle or similar rolling stock running on two rails, comprising a floor maintained above the ground by piles (18, 45) or similar structures, in which the said rails (14) form an integral part of the said floor and in which at least a part of the said floor is constituted by sections (16) of openwork metallic structure, characterised in that the said rails are subtended and/or suspended and in that elements of this floor adapted and dimensioned to support the major part of the longitudinal compression stresses engendered by the passage of a vehicle are constituted by the rails (14) themselves.

2. A viaduct according to Claim 1, characterised in that such a section forms a girder of which the said rails (14) occupy the upper part and are subtended by ties (20) and/or cables of a triangulated network.

3. A viaduct according to Claim 2, characterised in that the said section comprises at least one preferably triangular element forming a cross-member (22), fixed vertically under the rails, in that the bottom end (25, 25a) of this element is connected to the ends of cross-members (26) and/or elements which form cross-members (22) and which are adjacent, by ties (20) or cables working essentially in traction.

4. A viaduct according to Claim 3, characterised in that such an element forming a cross-member is provided with at least one plate (28, 38) fixed close to one of its ends and in that at least one end of such a tie (20) is fixed to the said plate.

5. A viaduct according to Claim 3 or 4, characterised in that two inclined ties respectively connecting one and the same bottom end of an element forming a cross-member (22) to a top end of a neighbouring element (22) which forms a cross-member or to an end of an adjacent cross-member (26), are in one single piece forming a bend (34) in the vicinity of the said bottom end, a fixing, preferably a weld, being made between these ties and the element, at the level of the said bend.

6. A viaduct according to one of Claims 3 to 5, characterised in that at least two inclined ties connecting respectively an upper end of an element forming a cross-member (22) to a bottom end of an element forming an adjacent cross-member (22) are in one single piece, forming a bend in the vicinity of the said top end, a fixing, preferably a weld, being made between these ties and the said element forming a cross-member, at the level of the said bend.

7. A viaduct according to one of Claims 3 to 6, characterised in that bottom horizontal ties (20a, 20b) connecting the ends of at least three elements forming adjacent cross-members (22) are in a single piece.

8. A viaduct according to one of Claims 3 to 7, characterised in that some of the ties at least have a screw-threaded end (33) onto which is screwed a connecting piece (32) forming a nut, which is itself fixed to the corresponding cross-member or to the element which forms a cross-member.

9. A viaduct according to one of the preceding Claims, characterised in that at least one part of the said floor is simply constituted by the rails (14) and cross-members (40) fixed to the said rails and in that the said cross-members are themselves connected by their ends to ties (42), cables or the like connected to anchorage points (43) on top of the said floor, on the said piles (45) or similar structures.

10. A viaduct according to one of the preceding Claims, characterised in that at least a part of the said floor is constituted by sections of an openwork metallic structure as mentioned above, connected to ties (42), cables or the like connected to anchorage points (43) on top of the said floor.

11. A viaduct according to one of the preceding Claims, characterised in that the said floor comprises a longitudinal gangway.

12. A viaduct according to Claim 11 comprising two parallel tracks (12, 13) characterised in that the said gangway extends between the two tracks.
